# FASCICULE DE BREVET EUROPEEN

(11) **EP 0 189 719 B1**
(45) Date de publication et mention de la délivrance du brevet: **11.10.1989**
(21) Numéro de dépôt: 85402649.9
(22) Date de dépôt: 27.12.1985
(51) Int. Cl.: A47C 7/02

(54) **Perfectionnements apportés aux éléments de soutien, notamment aux assises ou dossiers de sièges**
Stützelemente, insbesondere für Sitze und Rückenlehnen von Stühlen
Sustaining elements, in particular for seats and seat backs

(30) Priorité: 28.12.1984 FR 8420032
(43) Date de publication de la demande: 06.08.1986
(73) Titulaire: Duboys, Jean-Claude, F-87000 Limoges (FR)
(72) Inventeur: Duboys, Jean-Claude, F-87000 Limoges (FR)
(74) Mandataire: Jacquelin, Marc-Henri

(56) Documents cités:
- DE-A- 1 805 447
- FR-A- 2 036 276
- US-A- 2 670 501
- US-A- 3 389 936

## Description

L'invention est relative aux éléments de soutien, tels qu'assises ou dossiers de sièges, et à leurs moyens.

On connaît des éléments de soutien de ce genre qui sont constitués en bois lamellé ou en matière plastique et auxquels on donne une forme galbée appropriée par formage, notamment formage à chaud, ou bien par moulage.

De tels éléments de soutien et leurs procédés de fabrication présentent l'inconvénient d'être d'un coût de réalisation élevé et de mise en oeuvre des techniques d'élaboration complexe.

La présente invention a pour but de remédier à ces inconvénients.

Dans le FR-A-2 036 276 est décrit un élément de soutien conforme au préambule de la revendication 1, comportant d'une part deux surfaces d'appui, à savoir une surface d'appui supérieure et une surface d'appui inférieure, constituées chacune par une feuille présentant substantiellement une forme de quadrilatère, et d'autre part des moyens de liaison, interposés entre ces deux surfaces d'appui, pour les maintenir à distance l'une de l'autre et les solidariser l'une à l'autre.

L'élément de soutien selon l'invention est caractérisé par le fait que deux des bords opposés de la surface d'appui supérieure et les deux bords opposés correspondants de la surface d'appui inférieure sont courbés de façon à présenter respectivement des concavités inverses.

Avantageusement, les deux bords opposés de la surface d'appui supérieure présentent des rayons de courbure respectifs légèrement plus petits que les deux bords opposés correspondants de la surface d'appui inférieure.

De préférence, les deux bords opposés de chaque surface d'appui présentent respectivement des courbures cylindriques à concavités inverses.

Constructivement, les moyens de liaison interposés entre les deux surfaces d'appui comprennent
- des inserts localisés formant entretoises et solidarisés individuellement aux deux surfaces d'appui,
- et une mousse durcissable adhérant aux deux surfaces d'appui et occupant, au moins partiellement, l'espace compris entre ces deux surfaces d'appui.

L'invention consiste, mises à part les dispositions dont il vient d'être question, en certaines autres dispositions, qui s'utilisent de préférence en même temps et dont il sera plus explicitement question ci-après.

L'invention pourra, de toute façon, être bien comprise à l'aide du complément de description qui suit, ainsi que des dessins ci-annexés, lesquels complément et dessins sont relatifs à un mode de réalisation et d'exécution de l'invention ne comportant, bien entendu, aucun caractère limitatif.

La figure 1, de ces dessins, est en vue en perspective d'un élément de soutien établi conformément à l'invention.

La fig. 2 est une vue en perspective éclatée, montrant les moyens pour la fabrication d'un élément de soutien conforme à l'invention.

La figure 3 montre, par une coupe à plus grande échelle, un détail des moyens représentés sur la figure 1.

L'élément de soutien, montré sur la fig. 1, forme une assise ou dossier pour un siège.

Il comporte :
- deux surfaces d'appui, à savoir une surface d'appui supérieure 1 et une surface d'appui inférieure 2 constituées chacune par une feuille mise en forme, initialement plane, présentant substantiellement une forme de quadrilatère, et dont deux des bords opposés, 1a et 1_{b}, pour la surface d'appui supérieure 1, et 2a et 2_{b} pour la surface d'appui inférieure 2, sont courbés de façon à
. présenter respectivement des concavités inverses,
- et des moyens de liaison 3, 4, interposés entre ces deux surfaces d'appui supérieure 1 et inférieure 2 pour les maintenir à distance l'une de l'autre et les solidariser l'une à l'autre.

Les deux bords opposés 1a et 1_{b} de la surface d'appui supérieure 1 présentent des rayons de courbure respectifs légèrement plus petits que les deux bords opposés 2a et 2_{b} correspondants .de la surface d'appui inférieure 2.

Ces deux bords opposés 1a et 1_{b} pour la surface d'appui supérieure 1, et 2a et 2_{b} pour la surface d'appui inférieure 2 présentent respectivement des courbures cylindriques à concavités inverses.

Constructivement, les moyens de liaison 3, 4 interposés entre les deux surfaces d'appui supé-- rieure 1 et inférieure 2 comprennent,
- des inserts localisés 3,. formant entretoises et solidarisés individuellement, par exemple par collage, aux deux susdites surfaces d'appui 1 et 2,
- et une mousse durcissable 4 adhérant aux deux surfaces d'appui 1 et 2 et occupant l'espace compris entre ces deux surfaces d'appui 1 et 2.

Ces inserts localisés 3 peuvent être constitués par des éléments longitudinaux, par exemple des tronçons de tasseaux en bois, régnant sur une partie de la longueur des bords latéraux, respectivement 1_{b}, 1_{d} et 2ₑ, 2_{d}, des deux surfaces d'appui supérieure 1 et inférieure 2.

Ces inserts localisés 3 peuvent avantageusement recevoir des dispositifs d'ancrage 5 propres à servir de point de fixation de l'assise ou du dossier sur l'ossature du siège auquel ladite assise ou ledit dossier est destiné.

Comme montré sur la fig. 2 et 3, les moyens de fabrication de l'élément de soutien peuvent comporter :
- un conformateur supérieur 11 dont la surface active (surface inférieure) présente substantiellement une forme de quadrilatère dont deux des bords opposés 11 a et 11 sont courbés de façon à présenter respectivement des concavités inverses,
- une feuille plane supérieure 10,
- une feuille plane inférieure 20,
- des moyens de liaison 3, 4, interposés entre ces deux feuilles planes supérieure 10 et inférieure 20 pour les maintenir à distance l'une de l'autre et ensuite les solidariser l'une à l'autre,
- un conformateur inférieur 12 dont la surface active (surface supérieure) présente substantiellement une forme de quadrilatère dont deux des bords opposés 12a et 12_{b} sont courbés de façon à présenter respectivement des concavités inverses,
- et des moyens de pression F pour solliciter l'un vers l'autre les deux conformateurs supérieur 11 et inférieur 12 pour provoquer la mise en forme des deux feuilles initialement planes supérieure 10 et inférieure 20 et les conformer en surfaces d'appui supérieure 1 et inférieure 2 montrées sur la fig. 1.

Avantageusement, les deux bords opposés 11 a et 11_{b} du conformateur supérieur 11 présentent des rayons de courbure respectifs légèrement plus petits que les deux bords opposés 12a et 12_{b} correspondants du conformateur inférieur 12.

De préférence, les deux bords opposés 11 a, 11 _{b} et 12a, 12_{b} de chaque conformateur supérieur 11 et inférieur 12 présentent respectivement des courbures cylindriques à concavités inverses.

Les moyens de liaison 3, 4, interposés entre les deux feuilles planes supérieure 10 et inférieure 20, sont essentiellement constitués par des inserts localisés 3 formant entretoises, et par une mousse 4 durcissable (non représentée pour la clarté du dessin fig. 2, mais représentée sur la fig. 3) occupant au moins partiellement l'espace compris entre ces deux feuilles 10 et 20.

Ces inserts localisés 3 sont avantageusement constitués par des éléments longitudinaux, par exemple des tronçons de tasseaux en bois, régnant sur une partie de la longueur des bords latéraux, respectivement 10_{b}, 10_{d} et 20ₑ, 20_{d}, des deux feuilles supérieure 10 et inférieure 20.

Les dispositifs d'ancrage 5 peuvent être prévus dans les inserts localisés 3 et être utilisés, comme montré sur la fig. 3, pour le maintien de ces inserts localisés 3 pendant l'action des moyens de pression F.

A cet effet, des éléments complémentaires 6 sont engagés dans ces dispositifs d'ancrage 5 et maintenus par un cadre latéral 7.

La méthode de réalisation pour la fabrication de chacun des deux conformateurs supérieur 11 et inférieur 12 est alors la suivante (fig. 3) :
- on déforme un panneau initialement plan P à l'aide d'un support rigide présentant des bords opposés courbés à concavités inverses, cette déformation amenant le panneau P à prendre un certain galbe selon ses possibilités physiques de déformation élastique, notamment en fonction de son matériau constitutif et de son épaisseur (on peut avantageusement choisir un matériau tel que celui connu sous la dénomination commerciale d'ISOREL),
- sur le panneau P ainsi déformé, on coule une substance durcissable, telle que du polyes- ther armé de fibres de verre, afin de le figer dans sa déformation,
- et on fixe le panneau déformé et figé sur un support S permettant de soumettre sans dommage le conformateur 11 ou 12 ainsi obtenu aux moyens de pression F.

## Revendications

1. Elément de soutien, notamment assise ou dossier, comportant d'une part deux surfaces d'appui, à savoir une surface d'appui supérieure (1) et une surface d'appui inférieure (2) constituée chacune par une feuille présentant substantiellement une forme de quadrilatère et d'autre part des moyens de liaison (3, 4) interposés entre ces deux surfaces d'appui supérieure (1) et inférieure (2) pour les maintenir à distance l'une de l'autre et les solidariser l'une à l'autre, caractérisé par le fait que deux des bords opposés (1 a et 1b) de la surface d'appui supérieure (1) et les deux bords opposés correspondants (2a et 2_{b}) de la surface d'appui inférieure (2) sont courbés de façon à présenter respectivement des concavités inverses.

2. Elément de soutien selon la revendication 1, caractérisé par le fait que les deux bords opposés (1a et 1b) de la surface d'appui supérieure (1) présentent des rayons de courbure respectifs légèrement plus petits que les deux bords opposés (2a et 2_{b}) correspondants de la surface d'appui inférieure (2).

3. Elément de soutien selon la revendication 1 ou 2, caractérisé par le fait que les deux bords opposés (1 a et 1b) pour la surface d'appui supérieure (1) et (2ₐ et 2_{b}) pour la surface d'appui inférieure (2) présentent respectivement des courbures cylindriques à concavités inverses.

4. Elément de soutien selon l'une quelconque des revendications 1 à 3, caractérisé par le fait que les moyens de liaison (3, 4) interposés entre les deux surfaces d'appui supérieure (1) et inférieure (2) comprennent,
- des inserts localisés (3) formant entretoises et solidarisés individuellement aux deux susdites surfaces d'appui (1 et 2),
- et une mousse durcissable (4) adhérant aux deux surfaces d'appui (1 et 2) et occupant, au moins partiellement, l'espace compris entre ces deux surfaces d'appui (1 et 2).

5. Elément de soutien selon la revendication 4, caractérisé par le fait que ces inserts localisés (3) peuvent être constitués par des éléments longitudinaux régnant sur une partie de la longueur des bords latéraux, respectivement (1_{c}, 1_{d} et 2ₑ, 2_{d}) des deux surfaces d'appui supérieure (1) et inférieure (2).

6. Elément de soutien selon la revendication 5, caractérisé par le fait que ces inserts localisés (3) reçoivent des dispositifs d'ancrage (5) propres à servir de point de fixation de l'élément de soutien.

## Claims

1. A support element, particularly a seat or back rest, comprising on the one hand two bearing surfaces, viz. an upper bearing surface (1) and a lower bearing surface (2), each consisting of a sheet substantially in a quadrilateral form and, on the other, connecting means (3, 4) interposed between these two bearing surfaces, the upper bearing surface (1) and lower bearing surface (2), in order to maintain them at a distance from each other while rendering them rigid with each other, characterised in that two of the opposite edges (1a and 1_{b}) of the upper bearing surface (1) and the corresponding two opposite edges (2a and 2_{b}) of the lower bearing surface (2) are so curved as to exhibit respectively inverted concavities.

2. A support element according to Claim 1, characterised in that the two opposite edges (1a and 1_{b}) of the upper bearing surface (1) have respective radii of curvature which are slightly smaller than the corresponding two opposite edges (2a and 2_{b}) of the lower bearing surface (2).

3. A support element according to Claim 1 or 2, characterised in that the two opposite edges (1a and 1_{b}) of the upper bearing surface (1) and (2a and 2_{b}) in respect of the lower bearing surface (2) respectively have cylindrical curvatures of inverted concavity.

4. A support element according to any one of Claims 1 to 3, characterised in that the connecting means (3, 4) interposed between the two upper (1) and lower (2) bearing surfaces comprise
- positioned inserts (3) which form spacers and which are individually rigid with the above- mentioned two bearing surfaces (1 and 2),
- and a hardenable foam (4) adhering to the two bearing surfaces (1 and 2) and at least partially occupying the space enclosed between these two bearing surfaces (1 and 2).

5. A support element according to Claim 4, characterised in that these positioned inserts (3) may be constituted by longitudinal members extending over a part of the length of the lateral edges respectively (1ₑ, 1_{d} and 2ₑ, 2_{d}) of the two upper (1) and lower (2) bearing surfaces.

6. A support element according to Claim 5, characterised in that the said positioned inserts (3) receive anchoring devices (5) adapted to serve as a point of attachment of the supporting element.

## Patentansprüche

1. Stützelement, insbesondere Sitz- oder Rückenlehne, welches einerseits zwei Stützflächen, nämlich eine obere Stützfläche (1) und eine untere Stützfläche (2), die jeweils von einer im wesentlichen viereckigen Blattschicht gebildet ist, und andererseits Verbindungsmittel (3, 4) aufweist, die zwischen der oberen (1) und der unteren (2) Stützfläche zur Aufrechterhaltung eines Abstandes zwischen beiden und zur Verbindung der beiden angeordnet sind, dadurch gekennzeichnet, daß zwei sich gegenüberliegende Ränder (1a) und (1 b) der oberen Stützfläche (1) und zwei sich entsprechend gegenüberliegende Ränder (2a) und (2b) der unteren Stützfläche (2) derart gekrümmt ausgebildet sind, daß sich jeweils umgekehrte Konkavitäten bilden.

2. Stützelement nach Anspruch 1, dadurch gekennzeichnet, daß die zwei sich gegenüberliegenden Ränder (1a) und (1b) der oberen Stützfläche (1) jeweils einen leicht geringeren Krümmungsradius als die entsprechenden sich gegenüberliegenden zwei Ränder (2a) und (2b) der unteren Stützfläche (2) aufweisen.

3. Stützelement nach Anspruch 1 oder 2, dadurch gekennzeichnet, daß die zwei sich gegenüberliegenden Ränder (1a) und (1b) der oberen Stützfläche (1) und die Ränder (2a) und (2b) der unteren Stützfläche (2) jeweils zylindrische Krümmungen mit umgekehrten Konkavitäten aufweisen.

4. Stützelement nach Anspruch 1 oder einem der folgenden, dadurch gekennzeichnet, daß die Verbindungsmittel (3, 4) zwischen der oberen Stützfläche (1) und der unteren Stützfläche (2) bereichsweise Einfügungen (3), die Querverbindungen bilden und individuell mit den beiden Stützflächen (1) und (2) verbunden sind, und einen härtbaren Schaum (4) aufweisen, der an den beiden Stützflächen (1) und (2) anhaftet und wenigstens bereichsweise den Zwischenraum zwischen den beiden Stützflächen (1) und (2) ausfüllt.

5. Stützelement nach Anspruch 4, dadurch gekennzeichnet, daß die bereichsweisen Einfügungen (3) von länglichen Elementen gebildet sind, die jeweils auf einem Teil der Länge der Seitenränder (1c, 1d) und (2c, 2d) der oberen (1) bzw. der unteren (2) Stützfläche angeordnet sind.

6. Stützelement nach Anspruch 5, dadurch, gekennzeichnet, daß die bereichsweisen Einfügungen (3) Verankerungseinrichtungen (5) als Befestigungspunkte für das Stützelement aufweisen.
